# EUROPÄISCHE PATENTANMELDUNG

(11) **EP 2 006 494 A1**
(43) Veröffentlichungstag der Anmeldung: **24.12.2008**
(21) Anmeldenummer: 07110647.0
(22) Anmeldetag: 20.06.2007
(51) Int. Cl.: F01D 17/16, F02C 6/12, F04D 29/56

(54) **Antrieb für Vordrall-Leitvorrichtung**

(71) Anmelder: ABB Turbo Systems AG, 5400 Baden (CH)
(72) Erfinder: Bättig, Josef, 5704 Egliswil (CH); Richner, Matthias, 5242 Lupfig (CH)
(74) Vertreter: ABB Patent Attorneys

(57) **Zusammenfassung**

Die Gewindespindel (52) greift in eine Spindelmutter (53) ein, welche an einem translatorisch verschiebbaren Element (54) befestigt ist. Durch Drehen der Spindel wird das Element in die gewünschte Position geschoben. Der Antrieb des Verstellrings (30) erfolgt über einen Gleitstift (41) mit parallel angeordneten Anfräsungen welcher drehbar in den beiden Laschen (33) des Nutringes gelagert wird.

## Beschreibung

### Technisches Gebiet

Die Erfindung bezieht sich auf das Gebiet der mit Abgasen von Brennkraftmaschinen beaufschlagten Strömungsmaschinen.

Sie betrifft einen Antrieb für eine Leitvorrichtung zum Erzeugen eines Vordralls im Ansaugbereich eines Verdichters sowie einen Abgasturbolader mit einer solchen Vordrall-Leitvorrichtung.

### Stand der Technik

Abgasturbolader werden zur Leistungssteigerung von Brennkraftmaschinen (Hubkolbenmotoren) eingesetzt. Bei modernen Brennkraftmaschinen wird die Anpassung der Abgasturbolader an variable Betriebsbedingungen zunehmen schwieriger. Eine weit verbreitete Möglichkeit dazu bietet die so genannte variable Turbinen- und/oder Verdichtergeometrie. Bei der variablen Turbinengeometrie werden die Leitschaufeln des Leitapparates stromauf des Turbinenrades entsprechend dem Leistungsbedarf der Turbine mehr oder weniger steil zur Strömung ausgerichtet. Bei der variablen Verdichtergeometrie werden die Leitschaufeln im Diffusor stromab des Verdichterrades mehr oder weniger steil zur Strömung ausgerichtet.

Eine weitere Möglichkeit zur Anpassung des Abgasturboladers an die variablen Betriebsbedingungen bieten Vordrall-Leitvorrichtungen, welche im Luftansaugebereich des Verdichters in der angesaugten Luft einen bestimmten Vordrall erzeugen, je nach Betriebspunkt mehr oder weniger ausgeprägt mit- oder gegenläufig zur Drehrichtung des Verdichterrades.

Solche Vordrall-Leitvorrichtungen, sind etwa aus der DE 36 13 857 A1, oder der europäische Patentanmeldung vom 31. März 2006 mit der Anmeldenummer 06405137.8, deren Inhalt in diese Anmeldung durch Verweis einbezogen wird, bekannt.

Diese Vordrall-Leitvorrichtungen umfassen mehrere, bezüglich der Verdichterachse in radialer Richtung ausgerichtet angeordnete Leitschaufeln. Jede der Leitschaufeln umfasst neben dem in den Strömungskanal hineinragenden Schaufelprofil einen Schaufelschaft, mit welchem das Schaufelprofil drehbar in einem Gehäuse gelagert ist. Über einen Verstellhebel lässt sich das Schaufelprofil um die Achse des Schaufelschaftes drehen. Zum Antrieb des Verstellhebels, und somit zum Verstellen des Schaufelprofils, ist ein Verstellring vorgesehen, welcher konzentrisch zur Achse des Verdichters angeordnet ist. Durch Drehen des Verstellrings, werden alle Schaufeln gleichzeitig um die jeweiligen Achsen ihrer Schaufelschäfte verstellt, wodurch die zum Verdichterrad geführte Strömung mit einem Mit- oder Gegendrall (bezüglich der Drehrichtung des Verdichterrades) beaufschlagt wird. Der Antrieb des Verstellrings erfolgt bei herkömmlichen Vordrall-Leitvorrichtungen dann durch einen Aktuator ausserhalb des Gehäuses. Dieser separate Anbau eines Aktuators ausserhalb des Gehäuses beansprucht relativ viel Bauraum sowie meistens zusätzliche Hilfssupports für die Abstützung des Antriebes.

### Kurze Darstellung der Erfindung

Die vorliegende Erfindung ermöglicht eine extrem kompakte, robuste und zuverlässig abgedichtete Integration eines Vorleitrad-Antriebes.

Als Aktuator wird optional ein Linearaktuator, zum Beispiel ein Schrittmotor mit Gewindespindel, verwendet. Dieser Aktuator ist relativ kostengünstig und baut sehr kompakt. Zudem ist er recht robust in Bezug auf Vibrationen und Temperaturbelastungen.

Erfindungsgemäss greift die Gewindespindel in eine Spindelmutter ein, welche an einem translatorisch verschiebbaren Element (Tauchrohr) befestigt ist. Durch Drehen der Spindel wird das Element in die gewünschte Position geschoben. Der Antrieb des Verstellrings erfolgt über einen Gleitstift mit parallel angeordneten Anfräsungen welcher drehbar in den beiden Laschen des Nutringes gelagert wird. Die Ankoppelung des Gleitstifts erfolgt über eine parallelwandige Nut im Tauchrohr.

Durch die Anwendung eines Gleitstift/Nut-Verbindung anstelle einer Schwenklaschen-Verbindung kann wertvoller axialer Bauraum gewonnen werden.

Durch die seitliche Versetzung der Nut innerhalb der axialen Ersteckung des Tauchrohr-Sackloches erfolgt eine zusätzliche Einsparung in der axialen Baulänge.

Um eine einwandfreie Abdichtung zu ermöglichen wird ein Tauchrohr mit einem Sackloch verwendet welches mit einem Kolbendichtring abgedichtet wird. Auf diese Weise wird sichergestellt, dass keine Leckage aus dem Verdichtergehäuse austreten kann. Insbesondere bei Gasmotoren mit Premix ist dies von zentraler Bedeutung.

### Kurze Beschreibung der Zeichnungen

Nachfolgend wird eine Ausführungsform der Erfindung anhand von Zeichnungen detailliert erläutert. Hierbei zeigt
- Fig. 1: einen isometrische Ansicht auf eine im Verdichtergehäuse angeordnete Vordrall-Leitvorrichtung,
- Fig. 2: eine isometrische Detailansicht des Antriebs der Vordrall-Leitvorrichtung nach Fig. 1,
- Fig. 3: die einzelnen Komponenten des Antriebs der Vordrall-Leitvorrichtung nach Fig. 2, und
- Fig. 4: einen Schnitt senkrecht zur Verdichterachse durch den Antrieb der Vordrall-Leitvorrichtung nach Fig. 2.

### Weg zur Ausführung der Erfindung

Fig. 1 zeigt eine Vordrall-Leitvorrichtung im Ansaugbereich eines Verdichters. Solche Verdichter werden, wie eingangs beschrieben, in Abgasturboladern zum Steigern der Leistung von Brennkraftmaschinen eingesetzt. Der Verdichter umfasst ein Verdichtergehäuse, welches das Verdichterrad umfasst und den Strömungskanal des zu verdichtenden Mediums bildet. Das radial äussere Gehäuse 13 umfasst in der dargestellten Ausführungsform einen Gehäusefortsatz 14 sowie eine Deckel 15 zum Abdecken des im Gehäusefortsatz angeordneten Antriebs für die Vordrall-Leitvorrichtung.

Die Leitvorrichtung umfasst mehrere, bezüglich der Verdichterachse in radialer Richtung ausgerichtet angeordnete Leitschaufeln 20. Die Leitschaufeln sind in einem inneren Gehäuse 10 drehbar gelagert. Im zentralen Bereich der Leitvorrichtung, in welchem die Spitzen der mehreren Leitschaufeln zusammen kommen, ist ein zentraler Gehäusekörper 12 angeordnet. Dieser Zentralkörper liegt konzentrisch auf der Achse des Verdichters. Der Zentralkörper ist Teil des inneren Gehäuses, welches im Bereich der Leitvorrichtung den Strömungskanal des zu verdichtenden Mediums bildet.

Wie dargestellt, kann der Zentralkörper 12 über eine oder mehrere radial verlaufende Halterippen 11 positioniert und festgehalten sein. Um die Strömung im Strömungskanal nicht mit solchen Rippen beeinträchtigen zu müssen, kann der Zentralkörper auch über die Leitschaufelspitzen positioniert und festgehalten werden.

Fig. 2 erlaubt einen Blick ins Innere des äusseren Gehäuses, insbesondere auf den erfindungsgemässen Antrieb für die Vordrall-Leitvorrichtung und Fig. 3 zeigt im Detail die einzelnen Bestandteile des Antriebs in demontiertem Zustand.

Jede der Leitschaufeln der Leitvorrichtung umfasst neben dem in den Strömungskanal hineinragenden Schaufelprofil 21 einen Schaufelschaft 22, mit welchem das Schaufelprofil drehbar in dem nicht dargestellten Gehäuse gelagert ist. Über einen Verstellhebel 23 lässt sich das Schaufelprofil um die Achse des Schaufelschaftes drehen. Zum Antrieb des Verstellhebels, und somit zum Verstellen des Schaufelprofils, ist ein Verstellring 30 vorgesehen, welcher konzentrisch zur Achse des Verdichters angeordnet ist.

In der dargestellten Ausführungsform erfolgt die Drehmomentübertragung vom Verstellring 30 auf den Schaufelschaft 22 über einen am freien Ende des Verstellhebels 23 angeordneten Kugelkopf 24. Der Kugelkopf 24 wird in einer Nut 31 des Verstellrings mit zwei parallel zueinander verlaufenden Wänden geführt. In der Nut hat der Kugelkopf die translatorischen und rotatorischen Bewegungsfreiheiten, welche zur Umsetzung der Momentübertragung notwendig sind. Der Kugelkopf ist in einem translatorisch verschiebbar angeordneten Gleitschuh 25 angeordnet. Wird der Verstellring 30 zum Verstellen der Leitschaufeln gedreht, so wird der Gleitschuh 25 von dem Kugelkopf 24 in der Nut 31 in der Ebene der Nutwände verschoben. Wird der Stellring weggedreht, so verändert sich die Lage des Verstellhebels relativ zum Verstellring. Neben der translatorischen Verschiebung des Rotationszentrums des Kugelkopfes innerhalb der Nut, kommt es zu einer Verdrehung des Verstellhebels bezüglich des Verstellrings. Die translatorische Verschiebung des Rotationszentrums des Kugelkopfes wird durch den, den Nutwänden entlang gleitenden Gleitschuh ermöglicht, während sich für die Verdrehung der Kugelkopf in der durch den Gleitschuh geformten Kugelpfanne beliebig in jede Richtung verdrehen kann. Der Gleitschuh kann auch zweiteilig ausgebildet sein, indem auf jeder Seite der Nut im Verstellring eine Kugelpfannenhälfte mit einer flachen, gleitfähigen Rückseite angeordnet ist.

Alternativ kann die Drehmomentübertragung vom Verstellring auf den Schaufelschaft auch über einen am freien Ende des Verstellhebels angeordneten, zylinderförmigen Stift erfolgen. Der Stift greift in eine Bohrung eines im Verstellring ebenfalls in einer Bohrung gelagerten, zylinderförmigen Gleitelements ein. Der Gleitzylinder lässt sich in der Bohrung um die eigene Achse drehen und entlang der eigenen Achse verschieben. Die Bohrung im Gleitzylinder, welche zur Aufnahme des Stifts vorgesehen ist, steht senkrecht zur Achse des Gleitzylinders. Der Stift lässt sich in dieser Bohrung um seine eigene Achse drehen und entlang seiner eigenen Achse verschieben. Somit sind wiederum die für die Umsetzung der Momentübertragung notwendigen Bewegungsfreiheiten, je zwei translatorische und rotatorische, gegeben. Optional kann der Stift, im Gleitzylinder fixiert und dafür in einer entsprechenden Bohrung im freien Ende des Verstellhebels der Leitschaufel gleitend gelagert sein.

Anstelle der dargestellten und detailliert beschriebenen sind weitere Ausführungsformen zur Momentübertragung denkbar, etwa mit einem als Zahnradsegment ausgebildeten Verstellhebel, welcher in dem mit einem Zahnkranz versehenen Verstellring eingreift.

Schaufelprofil 21, Schaufelschaft 22 und der Verstellhebel 23 mitsamt dem für die Momentübertragung notwendigen Aufsatz können ein- oder mehrteilig ausgebildet sein.

Zum Verdrehen des Verstellringes 30 ist erfindungsgemäss eine Aktuator-Vorrichtung 50 vorgesehen, welche neben dem Aktuator 51, also dem eigentlichen Antrieb, mindestens ein tangential zum Verstellring 30 verlaufendes, bewegliches Element umfasst, welches über eine Kupplung mit dem Verstellring verbunden ist. Dabei sind mehrere Ausführungsmöglichkeiten vorgesehen.

In der dargestellten Ausführungsform treibt der Aktuator 51 eine drehbare Gewindespindeln 52 an, welche rotiert, aber sich translatorisch nicht verschiebt. Bei der Gewindespindel handelt es sich um einen zylindrischen Rundstab, auf dem bei ein Trapez- oder Flachgewinde aufgebracht ist. Ebenfalls denkbar sind kreisbogenförmige Rillen zur Aufnahme einer Kugelumlaufgewindemutter. Der Aktuator ist optional als elektrischer Schrittmotor ausgebildet, bei welchem über den Steueranschluss 57 die gewünschte Rotationsrichtung eingestellt werden kann. Der Aktuator 51 ist mit Befestigungsmitteln 58 am Gehäuse im Bereich des Gehäusefortsatzes 14 festgemacht. Die Spindel 52 erstreckt sich in tangentialer Richtung zum Verstellring. Auf der Spindel aufgesetzt ist ein translatorisch in tangentialer Richtung verschiebbares Element, das Tauchrohr 54. Das Tauchrohr ist, wie im Schnitt nach Fig. 4 ersichtlich ist, in einer Gehäusebohrung 16 im Gehäusefortsatz 14 geführt und weist eine zentrale Längsbohrung auf. In der Zentralbohrung ist eine Spindelmutter 53 angeordnet, welche die Rotationsbewegung der Spindel in eine translatorische Bewegung des Tauchrohrs umwandelt. Je nach Drehsinn der Spindel bewegt sich somit das Tauchrohr entlang der Gehäusebohrung 16 hin und zurück. Der Hub des Tauchrohres wird durch die beiden Anschläge Bohrungsgrund 17 und Motorflansch 59 begrenzt. Am freien Ende des Tauchrohrs ist die Kupplung zum Verstellring 30 angeordnet. Hierfür weist das Tauchrohr eine parallelwandige Nut 55 auf, welche seitlich versetzt zur Zentralbohrung im Tauchrohr angeordnet und zur Aufnahme eines Gleitstifts 41 vorgesehen ist. Der Gleitstift ist zusätzlich mit dem Verstellring 30 verbunden, indem er drehbar in einer Bohrung 32 in radial nach aussen abstehenden Laschen 33 des Verstellrings 30 angeordnet ist. Die Sicherung des gestuften Gleitstiftes in den Bohrungen kann sehr kompakt und zuverlässig mit einem Sicherungsring 42 erfolgen. Nachdem der gestufte Gleitstift bis zum Anschlag in die Bohrungen eingeschoben worden ist, wird der Sicherungsring 42 in eine dafür vorgesehene Nut in der vorderen Bohrung 32 auf der Stirnseite des Stiftes eingesetzt.

Im Bereich der Laschen ist das Tauchrohr seitlich verjüngt.

Um eine verbesserte Abdichtung zu erzielen, kann die Zentralbohrung im Tauchrohr als Sackloch ausgebildet und das Tauchrohr in der Gehäusebohrung 16 mittels Kolbendichtring 56 abgedichtet sein. Der Dichtring ist dabei in einer dafür vorgesehenen Nut im Tauchrohr angeordnet.

Optional, falls das Tauchrohr nicht in einer Gehäusebohrung geführt ist, kann die Führung des Tauchrohrs auch durch die Spindel erfolgen. In diesem Fall schiebt sich das Tauchrohr, von der Spindel angetrieben und geführt, in tangentialer Richtung entlang dem Verstellring hin und zurück.

In einer nicht dargestellten Ausführungsform, kann die Gewindespindel direkt mit auf dem Verstellring angeordneten Zähnen zusammenwirken. In diesem Fall wird die Rotationsbewegung der Spindel direkt in eine Rotationsbewegung des Verstellrings gewandelt.

In beiden Fällen ist der zu verwendete Aktuator kostengünstig und kann sehr kompakt verbaut werden. Zudem sind beide Ausführungsformen recht robust in Bezug auf Vibrationen und Temperaturbelastungen, da keine losen Teile über mehrere Gelenke und Winkelungen zusammenwirken.

### Bezugszeichenliste

- 10: Inneres Gehäuseteil
- 11: Halterippe
- 12: Zentralkörper
- 13: Äusseres Gehäuseteil
- 14: Gehäusefortsatz
- 15: Gehäusedeckel
- 16: Gehäusebohrung
- 17: Bohrungsgrund
- 20: Leitschaufel
- 21: Schaufelprofil
- 22: Schaufelschaft
- 23: Verstellhebel zum Bewegen der Leitschaufeln
- 24: Kugelkopf
- 25: Gleitschuh
- 30: Verstellring zum Bewegen der Leitschaufeln über die Verstellhebel
- 31: Nut zur Aufnahme von Gleitschuh
- 32: Ringbohrung zur Aufnahme von Gleitstift
- 33: Laschen
- 41: Gleitstift
- 42: Sicherungsring
- 50: Aktuator-Vorrichtung
- 51: Aktuator, Linearmotor
- 52: Spindel
- 53: Spindelmutter
- 54: Verschiebbares Element, Tauchrohr
- 55: Nut
- 56: Dichtring
- 57: Anschlusskabel
- 58: Befestigungsmittel
- 59: Motorflansch

## Patentansprüche

1. Antrieb einer Vordrall-Leitvorrichtung zum Erzeugen eines Vordralls im Ansaugbereich eines Verdichters, umfassend einen schwenkbaren Verstellring (30) sowie einen Aktuator (50) zum Antreiben des Stellrings (30), **dadurch gekennzeichnet, dass** der Antrieb des Stellrings über ein tangential zum Verstellring (30) angeordnetes, bewegbares Element (52, 54) erfolgt.

2. Antrieb nach Anspruch 1, wobei der Antrieb des Stellrings über eine Gewindespindel (52) erfolgt.

3. Antrieb nach Anspruch 2, wobei die Gewindespindel in eine Spindelmutter eingreift, welche mit einem translatorisch verschiebbaren Element verbunden ist, welches mit dem Verstellring (30) gekuppelt ist.

4. Antrieb nach Anspruch 3, wobei Kupplung mittels einer in das verschiebbare Element eingelassenen Nut (55) und eines in einer Bohrung (32) im Verstellring (30) angeordneten Gleitstiftes (41) erfolgt.

5. Antrieb nach einem der Ansprüche 3 oder 4, wobei das verschiebbare Element ein in einer Gehäusebohrung (17) geführtes Tauchrohr (54) ist.

6. Antrieb nach Anspruch 5, wobei am Tauchrohr (54) ein Dichtring (56) zur Abdichtung der Gehäusebohrung (17) angeordnet ist.

7. Antrieb nach Anspruch 1, wobei der Aktuator ein elektrischer Schrittmotor ist.

8. Abgasturbolader, umfassend einen Verdichter mit einer Vordrall-Leitvorrichtung mit einem Antrieb nach einem der vorangehenden Ansprüche.
